# EUROPÄISCHE PATENTSCHRIFT

(11) **EP 0 153 962 B1**
(45) Veröffentlichungstag und Bekanntmachung des Hinweises auf die Patenterteilung: **13.07.1988**
(21) Anmeldenummer: 83112875.6
(22) Anmeldetag: 21.12.1983
(51) Int. Cl.: F02M 3/07

(54) **Ventilanordnung zur Leerlaufdrehzahlregelung von Verbrennungsmotoren**
Valve arrangement for controlling the idling speed of an internal-combustion engine
Agencement de soupape pour commander la vitesse de ralenti de moteurs à combustion interne

(30) Priorität: 11.08.1983 DE 3328960
(43) Veröffentlichungstag der Anmeldung: 11.09.1985
(73) Patentinhaber: VDO Adolf Schindling AG, D-60487 Frankfurt (DE)
(72) Erfinder: Wietschorke, Stephan, D-6390 Usingen (DE); Ruschek, Gerhard, D-6234 Hattersheim (DE); Sausner, Andreas, D-6000 Frankfurt (DE)
(74) Vertreter: Könekamp, Herbert, Dipl.-Ing.

(56) Entgegenhaltungen:
- FR-A- 2 110 603
- FR-A- 2 292 172
- GB-A- 2 066 930
- PATENTS ABSTRACTS OF JAPAN, Band 6, Nr. 220 (M-169)[1098], 5. November 1982; & JP - A - 57 126 535 (NIHON KIKAKI SEISAKUSHO K.K.) 06.08.1982
- IDEM

## Beschreibung

Die Erfindung betrifft eine Ventilanordnung in einer ein Drosselventil einer Ansaugleitung überbrückenden Bypassleitung zur Regelung der Leerlaufdrehzahl von Verbrennungsmotoren durch Steuerung der Luftmenge auf der Ansaugseite der zum Verbrennungsmotor führenden Ansaugleitung, mit einem elektromechanischen Stellglied, das einen Hubmagneten aufweist, durch den ein Schließglied über eine Hubstange entgegen der Kraft einer Rückstellfeder in Öffnungsrichtung bewegbar ist, wobei in einer Verbindung bestimmten Querschnitts von der Einlaßseite zur Auslaßseite des Schließglieds ein in Öffnungsstellung des Schließglieds geschlossenes und in Schließstellung des Schließglieds zu öffnendes Ventil angeordnet ist.

Derartige Ventilanordnungen dienen dazu, die Leerlaufdrehzahl des Motors möglichst niedrig zu halten, gleichzeitig aber so zu regeln, daß bei zusätzlichen Belastungen, wie z. B. durch Hilfsaggregate, die Leerlaufdrehzahl nicht bis zum Absterben des Motors sinkt. Dazu wird der Hubmagnet mit einem Stellstrom beaufschlagt, der u.a. in Abhängigkeit von der Ist-Drehzahl gebildet wird und der eine solche Verstellung des Schließglieds bewirkt, daß die Ist-Drehzahl eine vorgegebene Soll-Drehzahl weitgehend unabhängig von Störgrößen erreicht.

Bei stromlosem Hubmagnet wird das Stellglied und mit ihm das Schließglied durch die Rückstellfeder entweder in die völlig offene oder in die völlig geschlossene Stellung bewegt. Dies ist der Fall, wenn außerhalb des Fahrbetriebs keine Strombeaufschlagung des Hubmagneten erfolgt.

Dies kann aber auch durch einen Defekt eintreten, durch den die Stromversorgung des Hubmagneten unterbrochen wird.

Aus der GB-A-20 66 930 ist eine Ventilanordnung der oben beschriebenen Art bekannt. Im Bereich geringer Öffnung des Schließglieds ist gleichzeitig auch das Ventil teilweise geöffnet, so daß keine feine Regelung der Leerlaufdrehlzahl erfolgen kann. Weiterhin ist aus «Patent Abstracts of Japan", Band 6, Nr. 220 (M-169) (1098), 5, November 1982; JP-A-57 126 535 eine Ventilanordnung bekannt, bei der ineinander angeordnet ein erstes und ein zweites Ventil vorhanden sind. In der nicht angesteuerten Stellung sind die Durchgänge beider Ventile gleichzeitig völlig offen.

Die FR-A-21 10 603 sowie die FR-A-229 217 zeigt ein Tellerventil, das von einer elektromagnetisch betätigbaren Hubstange zu öffnen ist und dessen Schließteil am freien Ende der Hubstange befestigt ist, wobei die Hubstange eine im Schließglied ausgebildete Verbindung durchragt, an deren einlaßseitiger Mündung der Sitz des Tellerventils ausgebildet ist.

Es ist daher Aufgabe der Erfindung, eine Ventilanordnung nach dem Oberbegriff zu schaffen, die mit einfachen Mitteln bei einem Ausfall des Hubmagneten eine möglichst niedrige, aber gegen ein Absterben des Motors immer ausreichend hohe Leerlaufdrehzahl sicherstellt.

Diese Aufgabe wird erfindungsgemäß durch die Merkmale des Kennzeichens des Anspruchs 1 gelöst. Bei dieser Ausbildung ist der Querschnitt der Verbindung so groß, daß zwar ein Absterben des Motors verhindert wird, dies aber bei einer möglichst niedrigen Drehzahl. Bei Normalbetrieb erfolgt der Luftdurchsatz ausschließlich durch den Ventildurchgang der Ventilanordnung ohne Beeinflussung durch die zusätzliche Verbindung, da diese dann geschlossen ist. Nur im Falle des unbestromten Hubmagneten kommt es zu einem Öffnen dieser Verbindung

Ist dabei das Schließteil des Ventils am einlaßseitigen freien Ende der Hubstange befestigt, und durchragt die Hubstange die axial im Schließglied ausgebildete Verbindung, an deren einlaßseitigen Mündung der Sitz des Ventils ausgebildet ist, so ist ein hohes Maß an Integration und Doppelfunktionen der Bauteile der normalen Regelung und der Bauteile des Ventils erreicht. Zum normalen Regelvorgang ist das Schließteil auf seinem Sitz gehalten, von dem es bei geschlossenem Durchgang der Normalregelung selbsttätig abgehoben wird.

Vorzugsweise ist dabei das Ventil ein Tellerventil und kann auf diese Weise gleichzeitig einen Anschlag der Hubstange bilden, an dem das Schließglied im Normalbetrieb in Anlage ist.

Um sicherzustellen, daß bei stromlosem Hubmagnet das Ventil geöffnet ist, kann die Rückstellfeder eine größere Federkraft aufweisen, als die das Schließglied beaufschlagende Feder.

Zur Begrenzung des Hubes des Schließglieds kann dieses zwischen zwei Anschlägen auf der Hubstange verschiebbar angeordnet sein.

Ein Ausführungsbeispiel der Erfindung ist in der einzigen Figur der Zeichnung dargestellt und zeigt eine erfindungsgemäße Ventilanordnung im Querschnitt.

In einer zu einem nicht dargestellten Verbrennungsmotor führenden Ansaugleitung 1 ist eine Drosselklappe 2 drehbar angeordnet. Über einen Bypass 3 ist der Bereich vor der Drosselklappe 2 mit dem Bereich hinter der Drosselklappe 2 verbindbar. Der Durchgang des Bypasses 3 ist durch eine Ventilanordnung mehr oder weniger dadurch absperrbar, daß sein Schließglied 4 auf einen Ventilsitz 5 zubewegbar ist. Beim Aufsitzen des Schließgliedes 4 kann keine Luft über den Bypass 3 von der Atmosphärenseite zur Ansaugseite der Ansaugleitung 1 strömen.

Das Schließglied 4 ist axial verschiebbar auf der einen Kern 9 eines Hubmagneten 7 tragenden Hubstange angeordnet und durch eine Rückstellfeder 8 in Schließrichtung belastet. Bei Bestromung des Hubmagneten 7 wird die Hubstange 6 mehr oder weniger entgegen der Kraft der Rückstellfeder 8 in Öffnungsrichtung bewegt.

Die Bohrung, durch die die Hubstange 6 hindurchragt, sowie eine von dieser Bohrung zur Ansaugseite des Schließglieds 4 führende Bohrung bilden eine Verbindung 10, die von der Einlaßseite zur Ansaugseite des Schließglieds 4 führt. Diese Verbindung 10 besitzt einen Querschnitt, der einen solchen Luftdurchsatz ermöglicht, daß im Leerlaufbetrieb des Verbrennungsmotors zwar ein Absterben sicher vermieden wird, gleichzeitig aber der Motor mit der niedrigsten dazu möglichen Drehzahl läuft.

Die Verbindung 10 ist durch ein Ventil 11 bei Betrieb mit intakter Regelung absperrbar. Der Sitz 12 des als Tellerventil ausgebildeten Ventils 11 ist an der Mündung der Verbindung 10 zur Einlaßseite gebildet und kann durch ein am die Verbindung 10 durchragenden freien Ende der Hubstange 6 befestigtes Schließteil 13 verschlossen werden. Durch eine an der Hubstange 6 abgestützte Feder 14 geringerer Kraft als der Rückstellfeder 8 ist das Schließglied 4 auf seinen Ventilsitz 5 beaufschlagt.

Bei bestromtem Hubmagnet 7 kommt das Schließteil 13 auf seinem Sitz 12 zur Anlage und bildet gleichzeitig einen Anschlag, über den Schließteil 4 durch die sich in Öffnungsrichtung bewegende Hubstange 6 von seinem Ventilsitz 5 abgehoben wird. Die Feder 14 hält dabei das Schließglied 4 fest in Anlage an dem Schließteil 13.

Im Falle eines Stromloswerdens des Hubmagneten 7 bewegt die Rückstellfeder 8 die Hubstange 6 und damit auch das Schließglied 4 in Schließrichtung. Nach dem Aufsetzen des Schließglieds 4 auf seinen Ventilsitz 5, wie es in der Figur dargestellt ist, bewegt die Rückstellfeder 8 die Hubstange noch um soviel weiter in Schließrichtung, wie es der Anschlag 15 ihr erlaubt. Diese Bewegung ist möglich, da die Rückstellfeder 8 mit ihrer größeren Kraft die Feder 14 zusammendrücken kann.

Durch das Weiterbewegen wird gleichzeitig das Schließteil 13 des Ventils 11 von seinem Sitz 12 abgehoben, so daß ein durch den Querschnitt der Verbindung 10 bestimmter Luftdurchsatz von der Einlaßseite zur Ansaugseite möglich ist, der zum sicheren Leerlaufbetrieb des Verbrennungsmotors erforderlich ist.

## Patentansprüche

1. Ventilanordnung in einer ein Drosselventil (2) einer Ansaugleitung (1) überbrückenden Bypassleitung zur Regelung der Leerlaufdrehzahl von Verbrennungsmotoren durch Steuerung der Luftmenge auf der Ansaugseite der zum Verbrennungsmotor führenden Ansaugleitung (1), mit einem elektromechanischen Stellglied, das einen Hubmagneten (7) aufweist, durch den ein Schließglied (4) über eine Hubstange (6) entgegen der Kraft einer Rückstellfeder (8) in Öffnungsrichtung bewegbar ist, wobei in einer Verbindung (10) bestimmten Querschnitts von der Einlaßseite zur Auslaßseite des Schließglieds (4) ein in Öffnungsstellung des Schließglieds (4) geschlossenes und in Schließstellung des Schließglieds (4) zu öffnendes Ventil (11) angeordnet ist, dadurch gekennzeichnet, daß Verbindung (10) und Ventil (11) im Schließglied (4) angeordnet sind und das Ventil (11) von der Hubstange (6) gegen die Kraft einer sich am Schließglied (4) abstützenden Feder (14) zu öffnen ist, wobei das in Schließstellung auf dem Ventilsitz (5) der Ventilanordnung aufliegende, in Schließrichtung von der Feder (14) beaufschlagte Schließglied (4) verschiebbar auf der Hubstange (6) angeordnet ist und bei der Aktivierung des Hubmagneten (7) über das Ventilschließteil (13) des Ventils (11), das dabei an dem im Schließglied (4) angeordneten Ventilsitz anliegt, geöffnet wird.

2. Ventilanordnung nach Anspruch 1, dadurch gekennzeichnet, daß die Hubstange (6) mit dem beweglichen Kern (9) des Hubmagneten (7) verbunden ist.

3. Ventilanordnung nach einem der vorhergehenden Ansprüche, dadurch gekennzeichnet, daß das Schließteil (13) des Ventils (11) am einlaßseitigen freien Ende der Hubstange (6) befestigt ist und die Hubstange (6) die axial im Schließglied (4) ausgebildete Verbindung (10) durchragt, an deren einlaßseitigen Mündung der Sitz (12) des Ventils (11) ausgebildet ist.

4. Ventilanordnung nach Anspruch 3, dadurch gekennzeichnet, daß das Ventil (11) ein Tellerventil ist.

5. Ventilanordnung nach Anspruch 1, dadurch gekennzeichnet, daß die Rückstellfeder (8) eine grössere Federkraft aufweist als die das Schließglied (4) beaufschlagende Feder (14).

6. Ventilanordnung nach Anspruch 1, dadurch gekennzeichnet, daß das Schließglied (4) zwischen zwei Anschlägen auf der Stange (6) verschiebbar angeordnet ist.

## Claims

1. Valve arrangement in a bypass duct bridging a throttle valve (2) of an intake duct (1) for regulating the idling speed of internal combustion engines by controlling the quantity of air on the intake side of the intake duct (1) leading to the internal combustion engine, comprising an electromagnetic regulating unit which comprises a lifting magnet (7) by which a closing member (4) can be moved in the . opening direction by way of a lifting rod (6) against the force of a return spring (8), there being disposed in a communication (10) of predetermined cross- section, from the inlet side to the outlet side of the closing member (4), a valve (11) which is closed when the closing member is in the opening position and can be opened when the closing member (4) is in the closing position, characterised in that the communication (10) and the valve (11) are positioned in the closing member (4) and the valve (11) can be opened by the lifting rod (6) against the force of a spring (14) bearing against the closing member (4), while the closing member (4) which rests on the valve seat (5) of the valve arrangement in the closing position and is urged in the closing direction by the spring (14) is displaceably mounted on the lifting rod (6) and on activation of the lifting magnet (7) is opened by way of the valve-closing part (13) of the valve (11) which is then bearing on the valve seat situated in the closing member (4).

2. Valve arrangement according to claim 1, characterised in that the lifting rod (6) is connected to the movable core (9) of the lifting magnet (7).

3. Valve arrangement according to one of the preceding claims, characterised in that the closing part (13) of the valve (11) is secured to the inlet-side free end of the lifting rod (6) and the lifting rod (6) extends through the communication (10) axially formed in the closing member (4), the seat (12) of the valve (11) being formed at the inlet-side mouth of the said communication.

4. Valve arrangement according to claim 3, characterised in that the valve (11) is a disc valve.

5. Valve arrangement according to claim 1, characterised in that the return spring (8) has a greater spring force than the spring (14) acting on the closing member (4).

6. Valve arrangement according to claim 1, characterised in that the closing member (4) is displaceably mounted between two abutments on the rod (6).

## Revendications

1. Mécanisme à soupapes monté dans un passage de dérivation court-circuitant le papillon (2) d'une tubulure (1) d'admission et destiné à régler la vitesse de ralenti de moteurs à combustion interne en réglant le débit d'air du côté d'aspiration de cette tubulure (1) qui va au moteur, ce mécanisme comprenant un organe électromécanique de réglage qui comporte un électro-aimant (7), grâce auquel un obturateur (4) peut être déplacé dans le sens de son ouverture par l'intermédiaire d'une tige (6) de levée, contre la force d'un ressort (8) de rappel, une soupape (11), qui est fermée quand cet obturateur (4) occupe sa position d'ouverture et qui s'ouvre quand l'obturateur se ferme, étant disposée dans un canal (10) de liaison de section déterminée, faisant communiquer l'amont de cet obturateur (4) avec son aval, mécanisme caractérisé en ce que le canal (10) de liaison et la soupape (11) sont disposés dans l'obturateur (4), et cette soupape (11) est destinée à être ouverte par la tige (6), contre la force d'un ressort (14) s'appuyant contre cet obturateur (4), celui-ci, qui, en position de fermeture, est appliqué contre le siège (5) d'une soupape du mécanisme et est sollicité à sa position de fermeture par le ressort (14), étant monté coulissant sur la tige (6) et étant ouvert quand l'électro-aimant (7) est excité, par l'intermédiaire de l'élément obturateur (13) de la soupape (11), lequel est alors appliqué contre son siège (12) formé dans ledit obturateur (4).

2. Mécanisme à soupapes selon la revendication 1, caractérisé en ce que la tige (6) de levée est reliée au noyau (9) mobile de l'électro-aimant (7).

3. Mécanisme à soupapes selon l'une des revendications précédentes, caractérisé en ce que l'élément obturateur (13) de la soupape (11) est fixé à l'extrémité amont libre de la tige (6) de levée, celle-ci traversant le canal (10) de liaison qui est formé axialement dans l'obturateur (4) et à l'embouchure amont duquel le siège (12) de cette soupape (11) est formé.

4. Mécanisme à soupapes selon la revendication 3, caractérisé en ce que la soupape (11) est une soupape à disque.

5. Mécanisme à soupapes selon la revendication 1, caractérisé en ce que le ressort (8) de rappel a une force plus grande que le ressort (14) agissant sur l'obturateur (4).

6. Mécanisme à soupapes selon la revendication 1, caractérisé en ce que l'obturateur (4) est monté coulissant entre deux butées sur la tige (6) de levée.
